# EUROPÄISCHE PATENTSCHRIFT

(11) **EP 3 680 579 B1**
(45) Veröffentlichungstag und Bekanntmachung des Hinweises auf die Patenterteilung: **09.10.2024**
(21) Anmeldenummer: 19151021.3
(22) Anmeldetag: 09.01.2019
(51) Int. Cl.: F25B 21/04, F25D 17/06, F25D 21/14, F25D 25/00

(54) **KÜHLVORRICHTUNG UND ENTSPRECHENDES VERFAHREN**
COOLING DEVICE AND CORRESPONDING METHOD
DISPOSITIF DE RÉFRIGÉRATION ET PROCÉDÉ CORRESPONDANT

(43) Veröffentlichungstag der Anmeldung: 15.07.2020
(73) Patentinhaber: CTC Analytics AG, 4222 Zwingen (CH)
(72) Erfinder: Kernen, Roland, 4104 Oberwil BL (CH); Zumbach, Melchior, 5600 Lenzburg AG (CH)
(74) Vertreter: Keller Schneider Patent- und Markenanwälte AG

(56) Entgegenhaltungen:
- EP-A1- 2 980 511
- WO-A1-02/055945
- US-A- 3 733 836
- US-A- 5 111 664
- US-A1- 2005 210 884
- US-A1- 2006 207 276

## Beschreibung

### Technisches Gebiet

Die Erfindung betrifft eine Vorrichtung zum Kühlen von Behältern, insbesondere von Vials, umfassend mindestens eine erste Kühlzone zur Aufnahme von Behälter, mit einem Kühlzonenboden und einer Kühlzonenwandung, sowie einer Kühleinrichtung zum Kühlen von Luft, sowie einen Kanal zum Leiten der gekühlten Luft von der Kühleinrichtung in die Kühlzone.

### Stand der Technik

In der Laborpraxis werden Proben vor der Analyse häufig gekühlt gelagert. Dazu sind aus dem Stand der Technik diverse Probenl<ühler bekannt, womit zum Beispiel Fläschchen (Vials) und andere Behälter auf eine bestimmte Temperatur abgekühlt werden können.

In Kühlvorrichtungen für Probenbehälter soll sich im Idealfall kein Kondenswasser bilden. Insbesondere ist die Bildung von Kondenswasser in Bereichen zu vermeiden, in welchen eine Verschleppung von Verunreinigung erfolgen kann. Solche Verschleppungen sind insbesondere im Bereich der Behälterdeckel, insbesondere auf Septen von Fläschchen kritisch.

Während der Probenentnahme durchdringt der Autosampler mit einer Kanüle das Septum des Fläschchen. Falls sich Kondenswasser auf dem Septum des Fläschchen befindet, kann das Analysenergebnis dadurch verfälscht werden. Die Vermeidung von Kondenswasser ist daher von grosser Wichtigkeit bei solchen Vorrichtungen zum Kühlen von Behältern.

Um die Bildung von Kondenswasser zu verringern oder zu vermeiden ist es bekannt, die Kühlzonen mit gekühlter und getrockneter Luft oder Stickstoff zu spülen.

Aufgrund der relativ großen Volumenströme ist das Spülen mit Stickstoff relativ teuer. Ebenso ist bekannt, die Kühlzonen mit einem Deckel zu verschließen, um eine Kondenswasserbildung in einer Grenzschicht zwischen den Kühlzonen und der Außenluft zu verringern.

Ein solcher Probenl<ühler wird zum Beispiel durch die US 2010/248346 A1 offenbart. Diese zeigt ein Analysengerät umfassend ein Gehäuse mit einem ersten Raum; einen Reagenz-Aufbewahrungsbereich im Gehäuse mit einem zweiten Raum zur Aufnahme eines Reagenz-Behälters und einen Lufteinlass, sowie eine Kühlvorrichtung zum Kühlen der Luft. Die Luft wird vom ersten Raum durch den Lufteinlass in den zweiten Raum geführt. Der Reagenz-Aufbewahrungsbereich umfasst einen geschlossenen Aufbewahrungsl<örper. Der Boden des Aufbewahrungsl<örpers umfasst eine Kühlvorrichtung mit einem Peltierelement und einem Ventilator zur Abführung der Abwärme. Mit der Kühlvorrichtung wird der Boden direkt gekühlt. Zentral oben auf dem Reservoir ist ein Lufteinlass angeordnet. Das Einlassrohr ist mit einem Ventilator versehen, um die Luft nach unten in das Rohr zu führen. Das untere Ende des Rohrs ist integral mit der ersten Reagenz-Aufnahme ausgebildet unter welcher die Luft durch eine Lücke geleitet werden kann. Im Rohr befindet sich ein Kondensator aus einem Material mit hoher Temperaturleitfähigkeit, wie zum Beispiel Aluminium. Der Kondensator ist in Kontakt mit der Innenwandung des Bodens, so dass der Kondensator ebenfalls durch den Kühler gekühlt ist. Der Luftstrom führt vom Kondensator durch die Lücke radial durch das Reservoir, um danach an der Innenwand nach oben und radial zurück zu strömen und gelangt über Öffnungen wieder in das Rohr. Das Reservoir weist Löcher im Deckel für den Druckausgleich auf.

EP 2 980511 A1 stellt ebenfalls einen relevanten Stand der Technik dar. Hier wird eine Vorrichtung zum Kühlen von Behältern in einem Kühlraum beschrieben. Die Vorrichtung weist ein Peltierelement auf, welches zum Bereitstellen gekühlter Luft für den Kühlraum verwendet wird. Hierbei weist diese Vorrichtung eine Flüssigkeitsauffangeinrichtung auf, die zum Auffangen kondensierter Flüssigkeit aus dem Kühlraum dient.

Die bekannten Vorrichtungen zum Kühlen von Fläschchen haben den Nachteil, dass zum Vermeiden von Kondenswasser in den Kühlzonen Deckel zum Abdecken der Kühlzonen notwendig sind. Damit wird verhindert, dass die wärmere Außenluft in Kontakt mit der kühleren Luft in der Kühlzone kommt und so die Feuchtigkeit aus der wärmeren Luft an der Grenzschicht kondensiert. Um dennoch einen schnellen Zugriff zu den Fläschchen zu haben, sind Deckel bekannt, welche im Bereich der Fläschchendecl<el Öffnungen aufweisen. Durch diese Öffnungen kann zum Beispiel eine Spritzenkanüle eines Autosamplers aus dem Fläschchen Proben entnehmen. Dazu muss jedoch einerseits die Lage der Fläschchen in der Kühlzone definiert sein und anderseits muss bei einem Wechsel der Fläschchentypen jeweils auch der Deckel der Kühlzone gewechselt werden. Dadurch sind die bekannten Vorrichtungen umständlich in der Handhabung.

### Darstellung der Erfindung

Aufgabe der Erfindung ist es, eine dem eingangs genannten technischen Gebiet zugehörende Vorrichtung zum Kühlen von Behälter zu schaffen, welche zuverlässig die Bildung von Kondenswasser in der Kühlzone weitgehend verhindert und zugleich einfach in der Handhabung ist.

Die Lösung der Aufgabe ist durch die Merkmale des Anspruchs 1, sowie des Anspruchs 14 definiert. Gemäß Erfindung ist eine Mündung des ersten Kanals zum Kühlzonenboden beabstandet. In einer besonders bevorzugten Ausführungsform ist die Mündung des ersten Kanals bezüglich des Kühlzonenbodens in einer oberen Hälfte der Kühlzohne angeordnet. Damit weist die Mündung zum Kühlzonenboden bevorzugt einen größeren Abstand auf als zum Kühlzonenrand respektive zur Kühlzonenöffnung.

In einem Verfahren zum Kühlen eines Behälters in einer, vorzugsweise wannenförmigen, Kühlzone zur Aufnahme von Behälter, mit einem I<ühlzonenboden und einer Kühlzonenwandung, wird gekühlte und getrocknete Luft in einem Bereich über dem Kühlzonenboden, insbesondere in einem Bereich einer I<ühlzonenl<ante in die Kühlzonen geleitet.

Dadurch, dass die Kühlluft zum Kühlzonenboden beabstandet in die Kühlzonen geleitet wird, tritt die Kühlluft näher an den Behälterdeckeln, insbesondere den Fläschchensepten, in die Kühlzonen. Damit kann wirkungsvoll eine Bildung von Kondenswasser im Bereich der Behälterdeckel vermindert oder sogar verhindert werden. Durch den kontinuierlichen Kühlluftstrom kann insbesondere auch bereits vorhandene Feuchtigkeit, welche zum Beispiel mit den Fläschchen in die Kühlzonen gelangt, wieder abtransportiert werden. Dem Fachmann ist allerdings klar, dass die Probenbehälter nicht zwingend mit einem Deckel versehen sein müssen.

Diese Konstruktionsweise ist insbesondere bei Vorrichtungen zum Kühlen von Probengefäßen wie Fläschchen von Vorteil, bei welchen während der Lagerung Probenmaterial durch einen Autosampler entnommen werden sollen.

Die Vorrichtung zum Kühlen von Behältern kann als freistehendes Gerät ausgebildet sein. Weiter kann die Vorrichtung auch ein Bestandteil eines Analysengeräts, insbesondere ein Bestandteil eines Autosamplers sein.

Die Vorrichtung umfasst eine erste, vorzugsweise wannenförmige, Kühlzone zur Aufnahme von Fläschchen, mit einem Kühlzonenboden und einer Kühlzonenwandung. Die exakte Form der Kühlzone kann prinzipiell frei gewählt sein. Vorzugsweise ist die Kühlzone als gerader Zylinder ausgebildet. Besonders bevorzugt ist die Kühlzone im Wesentlichen quaderförmig ausgebildet, wobei die Kühlzonenwandung senkrecht zum Kühlzonenboden steht. Dem Fachmann ist aber klar, dass die Kühlzone, insbesondere zum Beispiel für die Aufnahme von Racks und dergleichen auch Vorsprünge und Vertiefungen aufweisen kann, womit die Kühlzone von der Quaderform abweicht, jedoch nach wie vor im Wesentlichen quaderförmig ausgebildet ist. Die, vorzugsweise wannenförmige, Kühlzone kann aber auch zum Beispiel die Form eines offenen I<reiszylinders oder anderweitige Formen aufweisen. Die Vorrichtung kann mehr als eine Kühlzone, insbesondere zwei oder mehr Kühlzonen umfassen. In einer bevorzugten Ausführungsform umfasst die Vorrichtung zum Beispiel drei in einer Reihe, nebeneinander angeordnete Kühlräume. Damit besteht zum Beispiel die Möglichkeit, in unterschiedlichen Kühlzonen unterschiedliche Temperaturen einzustellen. Weiter kann in mehreren Kühlzonen eine homogenere Temperaturverteilung erreicht werden, als in einem den mehreren I<ühlzonen entsprechenden großen Kühlzone.

Die Vorrichtung umfasst weiter eine Kühleinrichtung zum Kühlen von Luft, sowie einen ersten Kanal zum Leiten der gekühlten Luft von der Kühleinrichtung in die Kühlzone.

Unter dem Begriff der Mündung in Bezug auf den ersten Kanal wird die Austrittsöffnung des Kanals verstanden, durch welche die Kühlluft im Betrieb austritt. Typischerweise ist die Mündung durch eine Öffnungsform, zum Beispiel eine runde oder rechteckige Öffnungsform definiert. Die Mündung kann allerdings auch als Ventil ausgebildet und damit gegebenenfalls auch regulierbar sein. In der bevorzugten Ausführungsform ist die Austrittsöffnung als längliche Schlitzöffnung ausgebildet, welche insbesondere parallel zu einem Behälterboden und/oder parallel zu einer Behälteröffnung ausgerichtet ist. Damit kann die gekühlte und getrocknete Luft über die Fläschchendecl<el der in der Kühlzone gelagerten Fläschchen geführt werden, um eine Kondensation von Luftfeuchtigkeit zu vermindern.

Die Vorrichtung ist vorzugsweise als offene Vorrichtung zum Kühlen von Behältern ausgebildet. Damit umfasst die Vorrichtung bevorzugt keinen Deckel. Die Vorrichtung ist somit bevorzugt als permanent offenes System ausgebildet. So kann eine besonders einfache Handhabung der Vorrichtung, insbesondere der zu kühlenden Behälter erreicht werden. Damit können Racks, bestückt mit Fläschchen, unkompliziert aus der Vorrichtung entnommen oder in diese eingesetzt werden, ohne dass ein Deckel für die Kühlzone vorgesehen werden muss. In den Kühlzonen wird vorzugsweise durch den Kühlluftstrom ein Kältesee erzeugt, welcher hinreichend stabil ist, so dass auf einen Deckel verzichtet werden kann.

In Varianten kann die Vorrichtung einen Deckel zum Abdecken der Kühlzone umfassen. Der Deckel kann Öffnungen für den Zugriff eines Autosamplers zu den Behältern umfassen.

Vorzugsweise ist der Luftstrom der gekühlten Luft derart gewählt, dass dieser zur Verminderung einer Kondenswasserbildung in der Kühlzone, insbesondere auf in der Kühlzone befindlichen Behälter, erreicht wird, ohne dass Turbulenzen erzeugt werden. Typischerweise wird damit die Kühlzone nicht ausreichend gekühlt. Vorzugweise erfolgt die Kühlung der Behälter über eine direkte Kühlung der Probenbehälteraufnahmen, insbesondere der Racks und/oder der Kühlzonen selbst, insbesondere da durch den direkten Kontakt zwischen dem Rack und den Fläschchen eine bessere Wärmekopplung respektive ein besserer Wärmetransfer erreicht werden kann, als bei einer reinen Luftkühlung. Besonders bevorzugt liegt eine Kühlleistung durch die Kühlluft im Bereich von unter 25 %, insbesondere von unter 10 % der gesamten Kühlleistung. Damit kann die Kühlleistung optimal für die Kühlung der Fläschchen eingesetzt werden.

In Varianten kann mit dem Luftstrom auch eine Kühlleistung von mehr als 25 % der Gesamtkühlleistung erzielt werden.

Vorzugsweise ist die Mündung des ersten Kanals an einem Kühlzonenrand der Kühlzonenwandung angeordnet. Das bedeutet insbesondere, dass die Mündung die Kühlzonenwandung begrenzt. Der Kühlzonenrand der Kühlzonenwandung bezeichnet eine freie Kante respektive den Rand der Kühlzone. Die Kühlzone weist in einer bevorzugten Ausführungsform die Form eines quaderförmigen, offenen Behälters auf, wobei der Kühlzonenrand der die Öffnung umgebende Rand ist. Dadurch, dass die Kühlluft am Kühlzonenrand in die Kühlzone strömt, wird die gekühlte Luft aufgrund der erhöhten Dichte typischerweise in der Kühlzone langsam nach unten sinken, während die wärmere Luft in der Kühlzone nach oben steigt. Damit wird eine langsame, insbesondere laminare Umwälzung der Luft in der Kühlzone erreicht. Damit wird der Kältesee in der Kühlzone aufrechterhalten.

In Varianten kann die Mündung auch in einer Seitenwand der Kühlzone angeordnet sein, so dass die Kühlzonenwand auch vertikal oberhalb der Mündung weiter verläuft. Dazu kann die Seitenwand an einer oder mehreren Stellen durchbrochen sein. Die Seitenwand kann insbesondere dazu Lüftungsschlitze oder dergleichen umfassen, durch welche hindurch die Kühlluft in die Kühlzone strömen kann.

Die Mündung ist vorzugsweise horizontal ausgerichtet, das heißt, die Mündung ist vorzugsweise parallel zu einer durch den Kühlzonenboden definierten Ebene respektive rechtwinklig zur Kühlzonenwandung ausgerichtet. Damit wird der Kühlluftstrom von oben entlang der Deckel der Behälter, insbesondere entlang der Septen der Fläschchen geführt, womit Kondensation an den Deckeln vermieden wird. Die Kühlluft sinkt aufgrund der höheren Dichte langsam in der Kühlzone nach unten, während wärmere Luft aus der Kühlzone aufsteigt.

In Varianten kann die Mündung auch anderweitig ausgerichtet sein, insbesondere kann die Mündung auch unter einem Winkel von weniger als 90° hin zum Behälterboden geneigt sein, so dass die Kühlluft nach unten, in die Kühlzone geführt wird.

In einer bevorzugten Ausführungsform ist der erste Kanal wärmeisoliert. Besonders bevorzugt umfasst der erste Kanal inwendig wärmeleitendes Material, welches insbesondere über die Kühleinrichtung gekühlt werden kann. Damit kann die Kühlluft während des Transportes in die Kühlzone kühl gehalten werden.

Vorzugsweise wird der Luftstrom der gekühlten und getrockneten Luft derart geführt, dass die Kühlzonen laminar und flächig überströmt werden. Damit kann eine Kondensation auf Behälterdeckel optimal vermindert werden. Alternativ kann die Luftströmung geometrisch auch anderweitig gewählt sein.

Besonders bevorzugt weist der Kanal einen Querschnitt der Form eines länglichen Rechtecks auf, insbesondere mit einem Seitenverhältnis grösser als 4:1, besonders bevorzugt grösser als 8:1. Der Kanal wie auch die Mündung sind bevorzugt schlitzartig ausgebildet. Einerseits kann damit ein größtmöglicher Wärmeaustauch mit der Kühlzonenwandung erreicht werden. Anderseits kann damit über die schlitzartige Mündung die Kühlluft besonders optimal über die Behälter im Kühlraum geleitet werden, so dass eine großflächige Trennschicht zwischen der Außenluft und dem Innern der Kühlzone geschaffen werden kann.

In Varianten können der Kanal und/oder die Mündung auch andere Querschnitte aufweisen, insbesondere quadratisch, rund etc.

Besonders bevorzugt umfasst der erste Kanal eine Luftprallplatte, womit der Kühlluftstrom in eine Richtung parallel zum Kühlzonenboden geführt werden kann. Somit kann der erste Kanal einen Zuführungskanal umfassen, welcher vor der Luftprallplatte endet. Somit kann Kühlluft von einem parallel zur Kühlzonenwandung zu einer parallel zum Kühlzonenboden orientierten Luftprallplatte geleitet werden. Die Luft strömt somit aus dem Zuführungskanal auf die Luftprallplatte und wird von dieser sowie von der nachströmenden Kühlluft abgelenkt.

In Varianten kann auf die Luftprallplatte verzichtet werden. In diesem Fall kann zum Beispiel der erste Kanal eine Krümmung aufweisen, womit die Kühlluft in die gewünschte Richtung geführt werden kann.

In einer weiteren bevorzugten Ausführungsform umfasst die Vorrichtung mindestens zwei Kühlzonen, welche durch eine Trennwand getrennt sind.

In Varianten kann die Vorrichtung genau eine Kühlzone umfassen.

Bevorzugt umfasst die Vorrichtung eine Trennwand, welche die mindestens zwei Kühlzonen voneinander trennt, welche insbesondere den ersten Kanal umfasst. Speziell bevorzugt ist die Trennwand als Doppelwand ausgebildet, wobei zwischen den Wänden der erste Kanal ausgebildet ist. Am freien Ende der Doppelwand ist vorzugsweise eine Luftprallplatte angeordnet, so dass die senkrecht nach oben strömende Kühlluft beim Austritt aus dem ersten Kanal an der Luftprallplatte abgelenkt wird.

In Varianten kann auf die Doppelwand zwischen den zwei Kühlzonen auch verzichtet werden. In diesem Fall können auch separate Kühlluftkanäle vorgesehen sein. Insbesondere kann ein Zufuhrkanal zur Mündung auch anderweitig geführt sein. Zum Beispiel kann eine beliebig geformte Düse über einen flexiblen Schlauch mit der Kühleinrichtung verbunden sein. Auf die Luftprallplatte kann entsprechend verzichtet werden, wobei die Mündung respektive die Düse anderweitig dimensioniert werden kann. Bevorzugt erstreckt sich die Mündung über mehr als 20 %, vorzugsweise über ungefähr 50 % eines Kühlzonenrandes der Kühlzonenwandung. Damit kann eine besonders gleichmäßige Verteilung der Kühlluft erreicht werden. Insbesondere kann der erste Kanal entlang einer ersten Seite eines zum Beispiel rechteckigen Verlaufs der freien Kanten der Kühlzonenwandung geführt werden. Weiter können auch mehrere Kanäle vorgesehen sein, welche sich entlang des Umfangs der freien Kante der Kühlzone in regelmäßigen Abständen oder unregelmäßig verteilen.

Alternativ kann sich die Mündung auch über weniger als 20 % des Kühlzonenrandes erstrecken. Um dennoch eine homogene Verteilung der Kühlluft zu erreichen, können mehrere Kanäle mit kleinem Querschnitt vorgesehen sein. Weiter kann sich die Mündung auch über mehr als 50 % des Kühlzonenrandes erstrecken, womit eine Kühlleistung erhöht werden kann.

Erfindungsgemäß umfasst die Kühleinrichtung einen Kondensatabscheider. Damit kann die Kühlluft vor dem Einleiten in die Kühlzone getrocknet werden, so dass weniger Feuchtigkeit in die Kühlzone transportiert wird. Damit wird in einem Verfahren bevorzugt gekühlte und getrocknete Luft auf die Fläschchensepten der Fläschchen geleitet. Dies hat den zusätzlichen Vorteil, dass allfällig in die Kühlzone gelangte Feuchtigkeit durch die trockene Luft aus demselben weg transportiert werden kann. Dadurch, dass die getrocknete Kühlluft im Bereich der freien Kanten der Kühlzone in diesen eingetragen wird, kann damit eine trockene Grenzschicht geschaffen werden, welche verhindert, dass Feuchtigkeit von z außen in die Kühlzone gelangen kann. Dies ist insbesondere bei stetig offenen respektive Z deckelfreien Vorrichtungen zum Kühlen von Behältern von großer Wichtigkeit.

Erfindungsgemäß umfasst die Kühleinrichtung weiterhin mindestens ein Kühlelement, insbesondere ein Peltierelement, welches einerseits mit dem Kondensatabscheider und anderseits mit der Kühlzone in einer wärmeleitenden Verbindung steht. Die Kühleinrichtung kann damit sowohl für die Abkühlung der Kühlzone als auch für den Kondensatabscheider eingesetzt werden, womit eine besonders kompakte Vorrichtung zum Kühlen von Behälter geschaffen wird.

In nicht erfindungsgemäßen Varianten können für die Kühlung der Kühlbehälter und den Kondensatabscheider auch separate Kühleinrichtungen eingesetzt werden.

Vorzugsweise umfasst die Kühleinrichtung ein Peltierelement. Damit kann eine besonders einfach aufgebaute Kühleinrichtung geschaffen werden, welche besonders kompakt und kostengünstig aufgebaut sein kann. Da auf bewegliche Teile, wie Kompressor und dergleichen verzichtet werden kann, ist die Kühleinrichtung weiter besonders robust. Die Vorrichtung kann mehr als ein Peltierelement umfassen. Bei geeigneter Anordnung kann damit eine verbesserte Temperaturverteilung in Kühlzone erreicht werden. Weiter kann damit einerseits auch eine Temperierung der Kühlzonen erreicht werden, insbesondere bei einer Temperatur über der der Raumtemperatur von 18 bis 25 °C, zum Beispiel bei 28 °C oder bei 30 °C. Dazu kann lediglich das Peltierelement umgepolt werden.

In Varianten kann statt des Peltierelements auch eine andere Kühleinrichtung vorgesehen sein, insbesondere eine Kompressionskältevorrichtung und dergleichen.

Bevorzugt umfasst die Kühlzone eine Wärmeplatte zum Kühlen eines Racks, wobei das Kühlelement mit der Wärmeplatte in wärmeleitender Verbindung steht. Die Wärmeplatte kann zum Beispiel als Aluminiumplatte ausgebildet sein, welche die Temperatur besonders gut leitet. Dem Fachmann sind weitere mögliche Materialien bekannt.

Die wärmeleitende Verbindung wird vorzugsweise dadurch erreicht, dass das Kühlelement, insbesondere das Peltierelement direkt mit einer der Kühlzone abgewandten Seite verbunden ist. Besonders bevorzugt ist das Kühlelement auf einer Unterseite des Kühlzonenbodens angeordnet. Damit wird die Kühlleistung optimal ausgenutzt. Alternativ kann eine wärmeleitende Verbindung zwischen dem Kühlelement und dem Kühlzonenboden vorgesehen sein, insbesondere zum Beispiel eine Heatpipe. Das Kühlelement muss auch nicht zwingend mit dem Kühlzonenboden direkt oder indirekt verbunden sein, so könnte auch alternativ oder zusätzlich eine oder mehrere Seiten der Kühlzonenwandung mit dem Kühlelement in wärmeleitender Verbindung stehen, so dass diese (auch) gekühlt werden können.

In Varianten kann statt der Wärmeplatte auch das Rack direkt gekühlt werden.

Erfindungsgemäß steht der Kondensatabscheider über eine Heatpipe in wärmeleitender Verbindung mit dem Kühlelement. Damit kann der Kondensatabscheider über dieselbe Kühleinrichtung gekühlt werden, wie die Kühlzone selbst, insbesondere die Wärmeplatte der Kühlzone. Damit wird eine kostengünstige und kompakt aufgebaute Vorrichtung zum Kühlen von Behältern erreicht.

In einer nicht erfindungsgemäßen Variante kann die Kühlzone respektive die Wärmeplatte der Kühlzone über eine separate, zweite Kühleinrichtung gekühlt werden. Damit kann der Kondensatabscheider unabhängig von der zweiten Kühleinrichtung gesteuert werden.

Die Tatsache, dass der Kondensatabscheider über eine Heatpipe mit dem Kühlelement verbunden ist hat den Vorteil, dass die Wärme besonders effizient transportiert werden kann. Dies ist insbesondere dann von Vorteil, wenn der Kondensatabscheider vom Kühlelement beabstandet ist. Erfindungsgemäß ist der Kondensatabscheider über eine Heatpipe mit Wasserbefüllung mit dem Kühlelement verbunden. Die Wasserbefüllung gefriert bei Temperaturen unter 0°C, womit der Wärmetausch zum Erliegen kommt. Diese Eigenschaft hat bei der Kühlung des Kondensatabscheiders den Vorteil, dass damit in einfacherweise verhindert werden kann, dass der Kondensatabscheider vereist. Der Kondensatabscheider kann damit selbstregulierend ausgebildet sein, womit eine besonders robuste und einfach aufgebaute Vorrichtung geschaffen wird.

In nicht erfindungsgemäßen Varianten kann der Kondensatabscheider auch anderweitig in wärmeleitender Verbindung mit dem Kühlelement stehen. Bei kurzen Distanzen kann zum Beispiel als Verbindungselement ein wärmeleitendes Metallelement vorgesehen sein, zum Beispiel Aluminium oder dergleichen.

Vorzugsweise umfasst der Kondensatabscheider einen Kondensatsammler, welcher in einer Kondensatfliessrichtung luftdicht ist. Damit wird verhindert, dass über den Kondensatsammler feuchte Luft zum Kondensatabscheider geführt wird. Dadurch kann die Effizienz des Kondensatabscheiders aufrechterhalten werden.

In Varianten kann auf die luftdichte Ausführung des Kondensatsammlers in Richtung der Kondensatfliessrichtung verzichtet werden, insbesondere wenn die Leistung des Kondensatabscheiders hinreichend groß gewählt wird.

Vorzugsweise umfasst der Kondensatsammler ein Siphon, insbesondere ein Flachsiphon.

Damit kann in einfacher Weise wirkungsvoll verhindert werden, dass Außenluft entgegen der Kondensatfliessrichtung zum Kondensatabscheider gelangt. Die Ausbildung als Flachsiphon ermöglicht eine besonders kompakte Ausbildung der Vorrichtung.

In Varianten kann auf den Siphon verzichtet werden. In diesem Fall kann zum Beispiel ein geschlossener Behälter als Kondensatsammler vorgesehen sein.

Bevorzugt umfasst der Kondensatsammler eine Leitung, womit das Kondensat zum Verdampfen an eine Heißseite des Kühlelements geführt werden kann. Damit kann auf eine Überwachung eines Füllstandes eines Kondensatsammelbehälters verzichtet werden. Durch die fortlaufende Verdampfung des Kondensats wird eine konstruktiv wie auch in der Bedienung besonders einfach aufgebaute Vorrichtung erreicht. Zudem kann damit gleichzeitig die Heißseite Z des Kühlelements gekühlt werden.

In Varianten kann das Kondensat über eine Leitung auch direkt einem Ausguss oder dergleichen zugeführt werden.

Bevorzugt umfasst die Heißseite des Kühlelements einen Ventilator zur Kühlung. Damit kann die bei der Kühlung erzeugte Wärme effizient abgeführt werden. Insbesondere in einer Variante, bei welcher das Kondensat aus dem Kondensatabscheider an der Z Heißseite des Kühlelements verdampft werden soll, kann mit dem Ventilator die feuchte Luft effizient abtransportiert werden. Um die Kühlleistung zu optimieren können weitere dem Fachmann bekannte Maßnahmen getroffen werden, zum Beispiel können Kühlrippen vorgesehen sein.

In Varianten kann auf den Ventilator auch verzichtet werden. Die Wärme kann auch über einen Kamineffekt oder dergleichen, zum Beispiel über ein Steigrohr abgeführt werden. Je nach abzuführender Wärme können auch ausschließlich Kühlrippen vorgesehen sein.

Vorzugsweise umfasst die Vorrichtung einen zweiten Kanal zur Zuführung von Luft zur Kühleinrichtung, wobei ein Lufteinlass des zweiten Kanals auf einer dem Ventilator gegenüberliegenden Seite der Vorrichtung angeordnet ist. Damit wird eine Trennung der abgeführten Warmluft, welche unter Umständen das verdampfte Kondenswasser enthält, von der abzukühlenden und zu trocknenden Luft erreicht. Vorzugsweise ist der Ventilator an einer Unterseite und der Lufteinlass ist an einer Oberseite der Vorrichtung angeordnet. Diese Konstruktionsweise ist von besonderem Vorteil, da das Kühlelement typischerweise unterhalb der Kühlzone angeordnet ist und der Ventilator für die Abwärme damit ebenfalls an der Unterseite der Kühlzone angeordnet ist. Insbesondere bei einem Einbau der Vorrichtung in einem plattenförmigen Element, können damit der Lufteinlass und der Ventilator räumlich durch das plattenförmige Element getrennt sein. Damit wird verhindert, dass die warme Abluft des Ventilators zum Lufteinlass des zweiten Kanals gelangt.

In Varianten kann der Lufteinlass des zweiten Kanals bezüglich des Ventilators auch anderweitig angeordnet sein. Insbesondere können der Lufteinlass und der Ventilator bei geeigneter Ausrichtung auch nebeneinander angeordnet sein. Weiter kann die Abwärme der Heißseite des Kühlelements auch über eine Wärmeleitung abtransportiert werden, zum Beispiel über eine Heatpipe oder dergleichen.

Vorzugsweise umfasst das Kühlelement einen ersten Wärmesensor und ein Randbereich der Kühlzone einen zweiten Wärmesensor zur Regelung einer Kühlleistung. Damit kann mit einer geringen Anzahl an Wärmesensoren die Temperatur in der Kühlzone geregelt werden. Zur Regelung kann einerseits die Kühlleistung des Kühlelements angesteuert werden und anderseits die Förderleistung der Kühlluft. Letztere kann einerseits über einen Kühlluftventilator und/oder über ein Ventil erfolgen, womit die Kühlluftzufuhr variiert werden kann. Weiter können die Temperatursensoren zur Qualitätskontrolle eingesetzt werden. Insbesondere kann damit zum Beispiel eine Bandbreite der Temperatur sowie Maxima und Minima ermittelt werden. Solche Messdaten können für die Auswertung der Analysenergebnisse wichtig sein.

In Varianten kann auf eine Regelung des Temperaturbereichs auch verzichtet werden.

Vorzugsweise umfasst sie eine Außenwandung mit vorstehenden Stützelementen, insbesondere einen umlaufenden Flansch, womit die Vorrichtung in eine Öffnung eingesetzt und über die Stützelemente an der Öffnung abgestützt werden kann. Damit wird eine besonders einfache Halterung für die Vorrichtung geschaffen. Insbesondere kann damit ein an der Unterseite angeordneter Ventilator in einfacher Weise, insbesondere ohne Stützen oder speziellen Unterbau und dergleichen, vom Boden beabstandet sein, so dass ein Wärmestau vermieden werden kann.

In Varianten kann die Vorrichtung auch derart ausgebildet sein, dass diese frei stehen kann. Dem Fachmann sind dazu beliebig viele Varianten bekannt.

Vorzugsweise wird die gekühlte und getrocknete Luft im Wesentlichen rechtwinklig zu einer Öffnungsrichtung der Kühlzone, insbesondere auf Fläschchensepten der Fläschchen geleitet. Damit kann eine Kondensatbildung auf den Fläschchendecl<el, insbesondere den Fläschchensepten optimal vermieden werden.

Alternativ kann die gekühlte und getrocknete Luft auch anderweitig in die Kühlzone geleitet werden.

Bevorzugt wird die gekühlte und getrocknete Luft als laminarer Luftstrom in die Kühlzone geleitet. In Varianten kann die gekühlte und getrocknete Luft auch als turbulenter Luftstrom in die Kühlzone geleitet werden.

Vorzugsweise wird die Kühlzone mit einem Kühlelement gekühlt, wobei eine Temperatur der Kühlzone anhand von Messdaten eines am Kühlelement angeordneten Temperatursensors und anhand von Messdaten eines im Bereich einer freien Kante der Kühlzonenwandung angeordneten Temperatursensors gesteuert wird. Damit kann mit einer geringen Anzahl an Temperatursensoren die Temperatur der Kühlzonen optimal gesteuert werden. Alternativ können auch mehr oder weniger als die zwei Temperatursensoren vorgesehen sein. Die Temperatursensoren können auch anderweitig angeordnet sein.

Bevorzugt wird das Kühlelement beheizt, wobei insbesondere das Kühlelement als Peltierelement ausgebildet ist, wobei die Beheizung durch Umpolung des Peltierelements erreicht wird. Mit der Beheizung des Kühlelements können einerseits die Kühlzonen temperiert werden. Anderseits kann damit zum Beispiel der Kondensatabscheider getrocknet werden.

Auf die Heizbarkeit der Kühlelemente kann auch verzichtet werden. Weiter können auch zum Kühlelement separate Heizelemente vorgesehen sein, womit die Kühlzonen und/oder der Kondensatabscheider beheizt werden können.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Draufsicht auf eine Kühlvorrichtung zum Kühlen von Fläschchen;
- Fig. 2: eine schematische Seitenansicht der Kühlvorrichtung gemäß J Z Figur 1;
- Fig. 3: eine schematische Schnittdarstellung durch die Kühlvorrichtung gemäßFigur 1 entlang einer vertikalen Ebene; sowie
- Fig. 4: eine schematische Schnittdarstellung der Kühlvorrichtung entlang einer zur Schnittebene der Figur 3 senkrechten Schnittebene.

Grundsätzlich sind in den Figuren gleiche Teile mit gleichen Bezugszeichen versehen.

### Wege zur Ausführung der Erfindung

Die Figur 1 zeigt eine schematische Draufsicht auf eine Kühlvorrichtung 1 zum Kühlen von Fläschchen. Die vorliegende Ausführungsform der Kühlvorrichtung 1 umfasst ein Gehäuse 100, in welchem drei Kühlzonen 200, 210 und 220 angeordnet sind. Die Kühlzonen 200, 210, 220 sind jeweils durch Wände voneinander getrennt. In die Kühlzonen 200, 210, 220 sind jeweils Racks 203, 213, 223 zur Aufnahme von Fläschchen eingelassen. Die Aufnahmen weisen unterschiedliche Durchmesser auf, so dass Fläschchen unterschiedlicher Größe eingesetzt werden können.

Die vorliegende Kühlvorrichtung umfasst keinen Deckel, so dass die Racks 203, 213, 223 zwischen den Kühlzonen 200, 210, 220 frei getauscht werden können. In einer alternativen Ausführungsform kann der Behälter jedoch mit einem Deckel versehen sein. Dieser muss für die Probenentnahme entweder entnommen werden, oder muss dem Rack entsprechende Öffnungen aufweisen, so dass zum Beispiel ein Autosampler durch die Öffnungen hindurch eine Probe entnehmen kann.

Das Gehäuse umfasst weiter einen Ansaugschacht 110 für Außenluft, welche durch eine Kühleinrichtung 300 zum Kühlen der Behälter gekühlt wird (siehe dazu die Figuren 3 und 4). Das Gehäuse 100 umfasst einen außen umlaufenden Flansch 101, womit die I<ühlvorrichtung 1 auf einem Öffnungsrand einer Montageplatte 400 abgestützt werden kann.

Die Kühlvorrichtung 1 kann statt der drei Kühlzonen 200, 210, 220 auch mehr, insbesondere zum Beispiel vier, fünf oder mehr Kühlzonen umfassen. Anderseits kann die Kühlvorrichtung 1 auch lediglich einen oder zwei Kühlzonen umfassen.

Die Figur 2 zeigt eine schematische Seitenansicht der Kühlvorrichtung 1 gemäß Figur 1, wobei die Kühlvorrichtung 1 in eine Öffnung einer Montageplatte 400 eingelassen ist. Die Kühlvorrichtung 1 ist über den Flansch 101 auf der Montageplatte 400 abgestützt. Durch die umlaufenden Flansches 101 kann eine Dichtwirkung zwischen Flansch 101 und Montageplatte 400 erreicht werden. Diese Montagevariante ist insbesondere dann von Vorteil, wenn die Kühleinrichtung 300 zum Kühlen der Kühlvorrichtung 1 im Bodenbereich angeordnet ist. Damit kann eine besonders kompakte Bauform der Kühlvorrichtung 1 erreicht werden. Dem Fachmann ist jedoch klar, dass die Kühlvorrichtung 1 auch auf Füßen abgestützt, an einer Wand befestigt oder anderweitig gestützt sein kann. Die Art der optimalen Abstützung hängt im Wesentlichen von den benötigten Luftzu- und -abfuhr für die Kühlung der Kühlzonen 200, 210, 220 ab.

Die Figur 3 zeigt eine schematische Schnittdarstellung durch die Kühlvorrichtung 1 gemäß

Figur 1 entlang einer vertikalen Ebene. Die Schnittebene verläuft mittig durch alle drei Kühlzonen 200, 210, 220.

Das Gehäuse 100 umfasst eine isolierte Außenwand 102, mit welcher auch der umlaufende Flansch 101 verbunden ist. Die Außenwand 102 ist vorliegend aus Kunststoff ausgebildet. Im Innern des Behälters sind die drei Kühlzonen 200, 210, 220 im Querschnitt zu sehen. Jeder der Kühlzonen 200, 210, 220 umfasst eine I<ühlzonenwand 201, 211, 221. Die Kühlzonen 200, 210, 220 sind vorliegend aufgrund der guten Wärmeleitfähigkeit aus Aluminium ausgebildet. Diese können jedoch auch aus Stahl oder anderen Materialien ausgebildet sein, welche die Wärme gut leiten.

In der Kühlzone 200 ist auf einem Rackunterbau 202 ein Rack 203 angeordnet. Das Rack 203 umfasst eine Vielzahl an Aufnahmen für Fläschchen. Mit dem Rackunterbau 202 wird eine Höhe der Fläschchen kompensiert. Der Rackunterbau 202 ist vorliegend relativ hoch, da das Rack 203 für die Aufnahme von Fläschchen geringer Höhe ausgebildet ist. Der Rackunterbau 202 wie auch das Rack 203 selbst ist vorliegend aus Aluminium ausgebildet. In der Kühlzone 210 ist wiederum ein Rackunterbau 212 aus Aluminium angeordnet, welcher ein Rack 213 trägt. Das Rack 213 ist zur Aufnahme von größeren Fläschchen ausgebildet, womit der Rackunterbau 212 eine geringere Höhe als der Rackunterbau 202 aufweist. Das Rack 213 ist ebenfalls aus Aluminium ausgebildet. In der Kühlzone 220 ist schließlich ein Rack 223 aus Aluminium, für Z große Fläschchen, das heißt, ohne Rackunterbau angeordnet.

In einer weiteren Ausführungsform sind die Kühlzonenwände 201, 211, 221 aus Kunststoff ausgebildet. In dieser Ausführungsform werden mit den Peltierelementen 310, 320 die Racks 203, 213, 223 respektive gekühlt. Die Racks sind dazu, wie bereits oben erwähnt, aus einem Material ausgebildet, welches die Wärme gut leitet, insbesondere zum Beispiel aus Aluminium, Stahl oder dergleichen.

Die Kühlvorrichtung 1 umfasst eine Kühleinrichtung 300 zum Kühlen der Kühlzonen 200, 210, 220 sowie zum Kühlen eines Kondensatabscheiders 330. Die Kühlvorrichtung umfasst ein erstes Peltierelement 310, welches mit einem Boden der ersten Kühlzone 200 verbunden ist. Damit kann mit dem Peltierelement 310 die Kühlzone 200 und indirekt über den Rackunterbau 202 das Rack 203 gekühlt werden. Auf der der Kühlzone 200 gegenüberliegenden Seite des Peltierelements 310 sind Kühlrippen 311 angeordnet, welche durch einen Ventilator 312 mit Außenluft abgekühlt werden.

Die Kühlvorrichtung umfasst weiter ein zweites Peltierelement 320, welches mit einem Boden der dritten Kühlzone 220 verbunden ist. Damit kann mit dem Peltierelement 320 die Kühlzone 220 und damit das Rack 223 gekühlt werden. Auf der der Kühlzone 220 gegenüberliegenden Seite des Peltierelements 320 sind Kühlrippen 321 angeordnet, welche durch einen Ventilator 322 mit Außenluft abgekühlt werden. Die Kühlzone 210, welcher sich in der Mitte zwischen den Kühlzonen 200 und 220 befindet, ist nicht direkt mit einem Peltierelement gekühlt. Der Boden der Kühlzone 210 ist stattdessen über eine Aluminiumplatte 301 mit den Böden der Kühlzonen 200 und 220 verbunden. Die Wärme kann mittels der Aluminiumplatte 301 zu den beiden Peltierelementen 310 und 320 geleitet werden, womit die Kühlzone 210 in der Mitte gekühlt werden kann. In einer alternativen Ausführungsform kann die mittlere Kühlzone 210 auch über ein drittes Peltierelement gekühlt werden.

Unterhalb der dritten Kühlzone 210, jedoch von dieser thermisch entkoppelt, ist ein Kondensatabscheider 330 angeordnet. Eine Isolationsschicht kann zusätzlich zwischen dem Kondensatabscheider 330 und der Aluminiumplatte 301 vorgesehen sein (hier nicht dargestellt). Der Kondensatabscheider 330 umfasst Kühlrippen, durch welche die Außenluft durchgeführt wird. Damit wird die Außenluft abgekühlt, womit die Luftfeuchtigkeit an den Kühlrippen kondensiert. Damit wird die Außenluft gleichzeitig gekühlt und getrocknet, bevor diese in die Kühlzonen 200, 210 und 220 geführt wird.

Der Kondensatabscheider umfasst in der vorliegenden Ausführungsform keine eigene Kühleinrichtung, sondern wird über eine Wärmeleitung mit den beiden Peltierelementen 310, 320 gekühlt. In der bevorzugten Ausführungsform wird die Wärme mit Heatpipes 331, 332 übertragen, insbesondere mit wasserbefüllten Heatpipes 331, 332. Die Heatpipe 331 verbindet den Kondensatabscheider 330 wärmeleitend mit dem Peltierelement 310 und die Heatpipe 332 verbindet den Kondensatabscheider 330 mit dem Peltierelement 320. Durch die symmetrische Kopplung der Peltierelemente 310 und 320 mit dem Kondensatabscheider 330 wird in den Kühlzonen 200 und 220 eine gleiche Kühlleistung erreicht. Dadurch, dass die Heatpipes wasserbefüllt sind, wird die Temperatur des Kondensatabscheiders 330 selbstregulierend bei über 0°C gehalten. Falls die Temperatur der Heatpipe unter 0 °C sinkt, kommt der Wasserfluss und damit der Wärmetransport zum Erliegen, womit der Kondensatabscheider 330 nicht vereisen kann.

Das Kondenswasser tropft nach unten in einen Kondensatsammelschacht 112. In nicht dargestellter Weise wird das Kondenswasser entweder in einem Behälter gesammelt oder, vorzugsweise über ein Siphon, der Warmseite der Peltierelemente 310, 320 zugeführt, so dass das Kondenswasser dort verdampft werden kann. Damit kann auf eine Überwachung des Kondenswassers verzichtet werden. Durch die Trennung des Kondensatsammlers von der Außenluft wird die Effizienz des Kondensatabscheiders erhöht. Zwischen den Kühlzonen 200, 210, 220 sind Luftleitschächte 113 angeordnet, welche durch die Kühlzonenwände 201, 211, 221 gebildet werden. Dazu ist die Aluminiumplatte 301 mit Löchern 302 versehen, so dass die Kühlluft vom Kondensatabscheider 330 durch die Löcher 302 hindurch in die Luftleitschächte 113 gelangen kann.

In einer alternativen Ausführungsform können weitere Luftleitschächte 113 in den Zwischenräumen zwischen den Kühlzonen 200, 210, 220 und der Innenseite der Außenwand 102 des Gehäuses 100 ausgebildet sein, so dass die Luftleitschächte 113 entlang aller Kühlzonenwände 201, 211, 221 vorgesehen sein können. Damit kann die Kühlleistung optimal auf die ganzen Kühlzonen 200, 210, 220 gleichmäßig, verteilt werden.

Oberhalb der Luftleitschächte 113 sind jeweils Luftprallplatten 114 angeordnet, welche den Luftstrom um einen Winkel von 90° ablenken, so dass die gekühlte und getrocknete Luft in die Kühlzonen 200, 210, 220 geleitet wird.

Da die gekühlte und getrocknete Luft von oben in die Kühlzonen 200, 210, 220 gelangt, wird eine Trennschicht zur Außenluft erreicht, womit verhindert werden kann, dass sich auf den Fläschchen (vorliegend beispielhaft auf dem Fläschchen 214 in der Kühlzone 210) kein Kondenswasser bilden kann.

Die Figur 4 zeigt eine schematische Schnittdarstellung der Kühlvorrichtung 1 entlang einer zur Schnittebene der Figur 3 senkrechten Schnittebene A-A. Das Gehäuse 1 umfasst einen Ansaugschacht 110, durch welchen hindurch Außenluft angesaugt wird. Im Ansaugschacht 110 befindet sich dazu ein Ventilator 111. Der Ansaugschacht 110 für die Außenluft zum Kondensatabscheider 330, wo sie abgekühlt wird. Damit kondensiert die Luftfeuchtigkeit an dem Kondensatabscheider 330. Anschließend wird die nun gekühlte und getrocknete Luft durch die Luftleitschächte 113 zwischen den Kühlzonen 200, 210, 220 nach oben geführt, wo sie an den Luftprallplatten 114 in die Kühlzonen 200, 210, 220 geleitet wird. Die gekühlte und getrocknete Luft wird über die Deckel der Fläschchen 214 geleitet, so dass eine Kondensierung von Außenluft auf den Deckeln vermieden oder zumindest verringert werden kann.

In der vorliegenden Kühlvorrichtung wird die Außenluft von oben angesaugt, während die Abwärme nach unten abgegeben wird. Da die Kühlvorrichtung über den umlaufenden Flansch in einer Ausnehmung einer Platte eingelassen ist, können die beiden Systeme voneinander getrennt gehalten werden. Damit wird zum Beispiel verhindert, dass die warme Abluft der Peltierelemente zum Ansaugschacht gelangt. Diese Problematik kann jedoch auch anderweitig gelöst werden, dem Fachmann sind beliebige Techniken bekannt. Insbesondere kann zum Beispiel der Ansaugschacht über einen verlängerten Kanal von der Abwärme der Peltierelemente weiter getrennt werden.

Die Kühlvorrichtung kann auch mehr als die zwei Peltierelemente umfassen. Damit kann die Temperatur in den Kühlzonen homogener gehalten werden.

Dem Fachmann ist klar, dass nicht zwingend alle Kühlzonenwände mit Luftleitschächten versehen sein müssen. Die Luftleitschächte können auch lediglich bereichsweise ausgebildet sein. Zudem müssen die Luftleitschächte nicht zwingend zur Kühlung der Kühlzonen vorgesehen sein.

Dem Fachmann ist klar, dass mit den Peltierelementen die Kühlzonen auch temperiert werden können, insbesondere bei einer Temperatur über der üblichen Raumtemperatur, zum Beispiel bei 30 °C.

Statt eines Peltierelements können auch andere dem Fachmann bekannte Kühlvorrichtungen vorgesehen sein. Die Wärmeübertragung zwischen dem Peltierelement und den Kühlzonen 200, 220 muss nicht direkt erfolgen, sondern kann auch über einen Wärmeträger, insbesondere eine Heatpipe erfolgen.

Zusammenfassend ist festzustellen, dass erfindungsgemäß eine Vorrichtung zum Kühlen von Probenbehälter geschaffen wird, welche besonders einfach in der Handhabung ist und zudem effektiv Kondensatbildung auf den Probenbehälter zumindest minimieren kann.

## Patentansprüche

1. Vorrichtung (1) zum I<ühlen von Behältern, insbesondere von Fläschchen, umfassend mindestens eine erste Kühlzone (200) zur Aufnahme von Behältern, mit einem Kühlzonenboden und einer Kühlzonenwandung (201), sowie
einer Kühleinrichtung (300) zum Kühlen von Luft, sowie einen ersten Kanal (113) zum Leiten der gekühlten Luft von der Kühleinrichtung (300) in die Kühlzone (200), und
eine Mündung des ersten Kanals (113), welche zum Kühlzonenboden beabstandet ist,
wobei die Kühleinrichtung (300) einen Kondensatabscheider (330) zum Trocknen der Luft vor dem Einleiten in die mindestens eine erste Kühlzone (200) umfasst, und wobei die Kühleinrichtung (300) mindestens ein Kühlelement (310), insbesondere ein Peltierelement (310) umfasst, welches einerseits mit dem Kondensatabscheider (310) und anderseits mit der Kühlzone (200) in einer wärmeleitenden Verbindung steht
**dadurch gekennzeichnet, dass**
der Kondensatabscheider (300) über eine Heatpipe (331, 332) mit Wasserbefüllung in wärmeleitender Verbindung mit dem Kühlelement (310) steht.

2. Vorrichtung (1) nach Anspruch 1, **dadurch gekennzeichnet, dass** die Vorrichtung (1) als offene Vorrichtung (1) zum Kühlen von Behältern ausgebildet ist.

3. Vorrichtung (1) nach Anspruch 1 oder 2, **dadurch gekennzeichnet, dass** die Mündung des ersten Kanals (113) an einem Kühlzonenrand der Kühlzonenwandung (201) angeordnet ist.

4. Vorrichtung (1) nach Anspruch 3, **dadurch gekennzeichnet, dass** sich die Mündung über mehr als 20 %, vorzugsweise über mehr als 50 % des Kühlzonenrandes der Kühlzonenwandung (201) erstreckt.

5. Vorrichtung (1) nach einem der Ansprüche 1 bis 4, **dadurch gekennzeichnet, dass** die Kühlzone (200) eine Wärmeplatte zum Kühlen eines Racks umfasst, wobei das Kühlelement (310) mit der Wärmeplatte in wärmeleitender Verbindung steht.

6. Vorrichtung (1) nach einem der Ansprüche 1 bis 5, **dadurch gekennzeichnet, dass** der Kondensatabscheider (330), insbesondere ausschliesslich über eine Heatpipe (331), insbesondere eine Heatpipe (331) mit Wasserbefüllung, in wärmeleitender Verbindung mit dem Kühlelement (310) steht.

7. Vorrichtung (1) nach einem der Ansprüche 1 bis 6, **dadurch gekennzeichnet, dass** der Kondensatabscheider (330) einen Kondensatsammler (112) umfasst, welcher in einer Kondensatfliessrichtung luftdicht ist.

8. Vorrichtung (1) nach Anspruch 7, **dadurch gekennzeichnet, dass** der Kondensatsammler (112) ein Siphon, insbesondere ein Flachsiphon umfasst.

9. Vorrichtung (1) nach Anspruch 7 oder 8, **dadurch gekennzeichnet, dass** der Kondensatsammler (112) eine Leitung umfasst, womit das Kondensat zum Verdampfen an eine Heissseite des Kühlelements (310) geführt werden kann.

10. Vorrichtung (1) nach einem der Ansprüche 1 bis 9, **dadurch gekennzeichnet, dass** die Heisseite des Kühlelements (310) einen Ventilator (312) zur Kühlung umfasst.

11. Vorrichtung (1) nach Anspruch 10, **dadurch gekennzeichnet, dass** die Vorrichtung (1) einen zweiten Kanal (110) zur Zuführung von Luft zur Kühleinrichtung (300), insbesondere zum Kondensatabscheider (330) umfasst, wobei insbesondere ein Lufteinlass des zweiten Kanals (110) auf einer dem Ventilator (312) gegenüberliegenden Seite der Vorrichtung angeordnet ist.

12. Vorrichtung (1) nach einem der Ansprüche 1 bis 11, **dadurch gekennzeichnet, dass** das Kühlelement (310) einen ersten Wärmesensor und ein Randbereich der Kühlzone (200) einen zweiten Wärmesensor zur Regelung einer Kühlleistung umfasst.

13. Vorrichtung (1) nach einem der Ansprüche 1 bis 12, **dadurch gekennzeichnet, dass** die Vorrichtung (1) eine Aussenwandung mit vorstehenden Stützelementen (101), insbesondere einen umlaufenden Flansch umfasst, womit die Vorrichtung (1) in eine Öffnung eingesetzt und über die Stützelemente (101) an der Öffnung abgestützt werden kann.

14. Verfahren zum Kühlen eines Fläschchens in einer Kühlzone (200) einer Vorrichtung gemäß den vorhergehenden Ansprüchen, wobei die Vorrichtung einen Kühlzonenboden und eine Kühlzonenwandung (201) aufweist, **dadurch gekennzeichnet, dass** gekühlte und durch einen Kondensatabscheider (330) getrocknete Luft in einem Bereich über dem Kühlzonenboden, insbesondere in einem Bereich einer I<ühlzonenl<ante in die Kühlzone (200) geleitet wird, und wobei die Kühleinrichtung (300) mindestens ein Kühlelement (310), insbesondere ein Peltierelement (310) umfasst, welches einerseits mit dem Kondensatabscheider (310) und anderseits mit der Kühlzone (200) in einer wärmeleitenden Verbindung steht, wobei der Kondensatabscheider (300) über eine Heatpipe (331, 332) mit Wasserbefüllung in wärmeleitender Verbindung mit dem Kühlelement (310) steht.

15. Verfahren nach Anspruch 14, **dadurch gekennzeichnet, dass** die gekühlte und getrocknete Luft im Wesentlichen rechtwinklig zu einer Öffnungsrichtung der Kühlzone (200), insbesondere auf Septen der Fläschchen geleitet wird.

16. Verfahren nach Anspruch 14 oder 15, **dadurch gekennzeichnet, dass** die gekühlte und getrocknete Luft als laminarer Luftstrom in die Kühlzone (200) geleitet wird.

17. Verfahren nach einem der Ansprüche 14 bis 16, **dadurch gekennzeichnet, dass** die Kühlzone (200) mit einem Kühlelement (310) gekühlt wird, wobei eine Temperatur der Kühlzone (200) anhand von Messdaten eines am Kühlelement (310) angeordneten Temperatursensors und anhand von Messdaten eines im Bereich einer freien Kante der Kühlzonenwandung angeordneten Temperatursensors gesteuert wird.

18. Verfahren nach einem der Ansprüche 14 bis 17, **dadurch gekennzeichnet, dass** das Kühlelement (310) beheizt wird, wobei insbesondere das Kühlelement (310) als Peltierelement ausgebildet ist, wobei die Beheizung durch Umpolung des Peltierelements (310) erreicht wird.

## Claims

1. Device (1) for cooling containers, in particular vials, comprising:
at least one first cooling zone (200) for receiving containers, with a cooling zone base and a cooling zone wall (201), and
a cooling device (300) for cooling air, and a first channel (113) for directing the cooled air from the cooling device (300) into the cooling zone (200), and
an orifice of the first channel (113), which is spaced from the base of the cooling zone,
wherein the cooling device (300) comprises a condensate separator (330) for drying the air prior to introduction into the at least one first cooling zone (200), and wherein
the cooling device (300) comprises at least one cooling element (310), in particular a Peltier element (310), which is in a thermally conductive connection with the condensate separator (310) on the one hand and with the cooling zone (200) on the other hand
**characterised in that**
the condensate separator (300) is connected in a thermally conductive way via a heat pipe (33 1, 332) with water filling with the cooling element (310).

2. Device (1) according to claim 1, **characterised in that** the device (1) is designed as an open device (1) for cooling containers.

3. Device (1) according to claim 1 or 2, **characterised in that** the orifice of the first channel (113) is arranged at an edge of the cooling zone wall (201).

4. Device (1) according to claim 3, **characterised in that** the mouth extends over more than 20 ä, preferably over more than 50 ä of the sensing zone edge of the sensing zone wall (20 1).

5. Device (1) according to one of claims 1 to 4, **characterised in that** the cooling zone (200) comprises a heat plate for cooling a rack, wherein the cooling element (310) is in thermally conductive connection with the heat plate.

6. Device (1) according to one of claims 1 to 5, **characterised in that** the condensate separator (330) is in thermally conductive connection with the cooling element (310), in particular exclusively via a heat pipe (331), in particular a heat pipe (331) with water filling.

7. Device (1) according to one of claims 1 to 6, **characterised in that** the condensate separator (330) comprises a condensate collector (112) which is airtight in a condensate flow direction.

8. Device (1) according to claim 7, **characterised in that** the condensate collector (112) comprises a siphon, in particular a flat siphon.

9. Device (1) according to claim 7 or 8, **characterised in that** the condensate collector (112) comprises a ducht with which the condensate can be fed to a hot side of the cooling element (310) for evaporation.

10. Device (1) according to one of claims 1 to 9, **characterised in that** the hot side of the cooling element (310) comprises a fan (312) for cooling.

11. Device (1) according to claim 10, **characterised in that** the device (1) comprises a second channel (110) for supplying air to the cooling device (300), in particular to the condensate separator (330), wherein in particular an air inlet of the second cannel (110) is arranged on a side of the device opposite the fan (312).

12. Device (1) according to one of claims 1 to 11, **characterised in that** the cooling element (310) comprises a first heat sensor and an edge region of the cooling zone (200) comprises a second heat sensor for controlling a cooling power.

13. Device (1) according to one of claims 1 to 12, **characterised in that** the device (1) has an outer wall with projecting support elements (101), in particular a circumferential flange, with which the device (1) can be inserted into an opening and supported at the opening via the support elements (101).

14. A method for cooling a vial in an cooling zone (200) of a device according to the preceding claims, wherein the device comprises a cooling zone base and cooling zone wall, **characterised in that** the cooled air, which has been dried by a condensate separator (330), is conducted into the cooling zone (200) in a region above the cooling zone base, in particular in a region of a cooling zone edge, and wherein the cooling device (300) comprises at least one cooling element (310), in particular a Peltier element (310), which is connected on the one hand to the condensate separator (310) and on the other hand to the cooling zone (200) is in a thermally conductive way, wherein the condensate separator (300) is in a thermally conductive connection with the cooling element (3 10) via a heat pipe (331, 332) with water filling.

15. Method according to claim 14, **characterised in that** the cooled and dried air is directed substantially perpendicular to an opening direction of the cooling zone (200), in particular on the septa of the vials.

16. Method according to claim 14 or 15, **characterised in that** the cooled and dried air is directed into the cooling zone (200) as a laminar air flow.

17. Method according to one of claims 14 to 16, **characterised in that** the cooling zone (200) is cooled with a cooling element (310), wherein a temperature of the cooling zone (200) is controlled by means of measurement data from a temperature sensor arranged on the cooling element (310) and by means of measurement data from a temperature sensor arranged in the area of a free edge of the cooling zone wall.

18. Method according to one of the claims 14 to 17, **characterised in that** the cooling element (310) is heated, wherein the cooling element (310) preferably is a Peltier element, whereby the heating is achieved by reversing the polarity of the Peltier element (310).

## Revendications

1. Dispositif (1) destiné à refroidir des contenants, en particulier des fioles, comprenant au moins une première zone de réfrigération (200) pour recevoir des contenants, avec un fond de zone de réfrigération et une paroi de zone de réfrigération (201), ainsi
qu'un système de réfrigération (300) pour refroidir de l'air, ainsi qu'un premier conduit (113) pour diriger de l'air réfrigéré du système de réfrigération (300) dans la zone de réfrigération (200), et
une embouchure du premier conduit (113), laquelle est à distance du fond de zone de réfrigération,
sachant que le système de réfrigération (300) comprend un séparateur de condensat (330) pour sécher l'air avant l'entrée dans au moins une première zone de réfrigération (200) et sachant que le système de réfrigération (300) comprend au moins un élément de réfrigération (310), en particulier un élément Peltier (310), lequel est dans une liaison thermoconductrice d'une part avec le séparateur de condensat (310) et d'autre part avec la zone de réfrigération (200),
**caractérisé en ce que**
le séparateur de condensat (300) est en liaison thermoconductrice avec l'élément de réfrigération (310) par le biais d'un conduit de chaleur (331, 332) rempli d'eau.

2. Dispositif (1) selon la revendication 1, **caractérisé en ce que** le dispositif (1) est constitué sous la forme d'un dispositif ouvert (1) pour refroidir des contenants.

3. Dispositif (1) selon la revendication 1 ou 2, **caractérisé en ce que** l'embouchure du premier conduit (113) est disposée sur un bord de zone de réfrigération de la paroi de zone de réfrigération (201) .

4. Dispositif (1) selon la revendication 3, **caractérisé en ce que** l'embouchure s'étend sur plus de 20 %, de préférence sur plus de 50 % du bord de zone de réfrigération de la paroi de zone de réfrigération (201).

5. Dispositif (1) selon l'une quelconque des revendications 1 à 4, **caractérisé en ce que** la zone de réfrigération (200) comprend une plaque thermique pour refroidir un châssis, sachant que l'élément de réfrigération (310) est en liaison thermoconductrice avec la plaque thermique.

6. Dispositif (1) selon l'une quelconque des revendications 1 à 5, **caractérisé en ce que** le séparateur de condensat (330) est en liaison thermoconductrice avec l'élément de réfrigération (310), en particulier exclusivement par le biais d'un conduit de chaleur (331), en particulier un conduit de chaleur (331) rempli d'eau.

7. Dispositif (1) selon l'une quelconque des revendications 1 à 6, **caractérisé en ce que** le séparateur de condensat (330) comprend un collecteur de condensat (112), lequel est étanche à l'air dans une direction d'écoulement de condensat.

8. Dispositif (1) selon la revendication 7, **caractérisé en ce que** le collecteur de condensat (112) comprend un siphon, en particulier un siphon plat.

9. Dispositif (1) selon la revendication 7 ou 8, **caractérisé en ce que** le collecteur de condensat (112) comprend une conduite, avec laquelle le condensat peut être dirigé pour évaporation sur un côté chaud de l'élément de réfrigération (310).

10. Dispositif (1) selon l'une quelconque des revendications 1 à revendication 9, **caractérisé en ce que** le côté chaud de l'élément de réfrigération (310) comprend un ventilateur (312) pour refroidir.

11. Dispositif (1) selon la revendication 10, **caractérisé en ce que** le dispositif (1) comprend un deuxième conduit (110) pour acheminer de l'air au système de réfrigération (300), en particulier au séparateur de condensat (330), sachant en particulier qu'une entrée d'air du deuxième conduit (110) est disposée sur un côté opposé au ventilateur (312) du dispositif.

12. Dispositif (1) selon l'une quelconque des revendications 1 à 11, **caractérisé en ce que** l'élément de réfrigération (310) comprend un premier capteur de chaleur et une zone de bordure de la zone de réfrigération (200), un deuxième capteur de chaleur pour la régulation d'une puissance de réfrigération.

13. Dispositif (1) selon l'une quelconque des revendications 1 à 12, **caractérisé en ce que** le dispositif (1) comprend une paroi extérieure avec des éléments de support en saillie (101), en particulier une bride périphérique, avec lesquels le dispositif (1) peut être inséré dans une ouverture et soutenu sur l'ouverture par les éléments de support (101).

14. Procédé de réfrigération d'une fiole dans une zone de réfrigération (200) d'un dispositif selon l'une quelconque des revendications précédentes, sachant que le dispositif comporte un fond de zone de réfrigération et une paroi de zone de réfrigération (201), **caractérisé en ce que** l'air réfrigéré et séché par un séparateur de condensat (330), est dirigé dans une zone sur le fond de zone de réfrigération, en particulier dans une zone d'un bord de zone de réfrigération dans la zone de réfrigération (200), et sachant que le système de réfrigération (300) comprend au moins un élément de réfrigération (310), en particulier un élément Peltier (310), lequel est dans une liaison thermoconductrice d'une part avec le séparateur de condensat (310) et d'autre part avec la zone de réfrigération (200), sachant que le séparateur de condensat (300) est en liaison thermoconductrice avec l'élément de réfrigération (310) par le biais d'un conduit de chaleur (331, 332) rempli d'eau.

15. Procédé selon la revendication 14, **caractérisé en ce que** l'air réfrigéré et séché est dirigé pour l'essentiel à angle droit en direction d'ouverture de la zone de réfrigération (200), en particulier sur des septums de fioles.

16. Procédé selon la revendication 14 ou 15, **caractérisé en ce que** l'air réfrigéré et séché est dirigé dans la zone de réfrigération (200) sous la forme d'un flux d'air laminaire.

17. Procédé selon l'une quelconque des revendications 14 à 16, **caractérisé en ce que** la zone de réfrigération (200) est réfrigérée avec un élément de réfrigération (310), sachant qu'une température de la zone de réfrigération (200) est commandée à l'aide de données de mesure d'un capteur de température disposé sur l'élément de réfrigération (310) et à l'aide de données de mesure d'un capteur de température disposé à proximité d'un bord libre de la paroi de zone de réfrigération.

18. Procédé selon l'une quelconque des revendications 14 à 17, **caractérisé en ce que** l'élément de réfrigération (310) est chauffé, sachant en particulier que l'élément de réfrigération (310) est constitué sous la forme d'un élément Peltier, sachant que le chauffage est obtenu par inversion de polarité de l'élément Peltier (310).
